# FASCICULE DE BREVET EUROPEEN

(11) **EP 3 126 152 B1**
(45) Date de publication et mention de la délivrance du brevet: **02.05.2018**
(21) Numéro de dépôt: 14717864.4
(22) Date de dépôt: 31.03.2014
(51) Int. Cl.: B42D 15/02, G09F 3/18

(54) **DOCUMENT POURVU D'UN DISPOSITIF DE SECURISATION D'UNE INFORMATION CONFIDENTIELLE MENTIONNEE DANS LE DOCUMENT ET PROCEDE DE MISE EN OEUVRE D'UN TEL DISPOSITIF**
DOKUMENT MIT EINER SICHERHEITSVORRICHTUNG FÜR VERTRAULICHE INFORMATIONEN DIE IM DOKUMENT ENTHALTEN IST UND VERFAHREN ZUM EINSATZ BESAGTER VORRICHTUNG
DOCUMENT PROVIDED WITH A SECURITY DEVICE FOR CONFIDENTIAL INFORMATION CONTAINED IN THE DOCUMENT AND METHOD OF IMPLEMENTATION OF SUCH DEVICE

(43) Date de publication de la demande: 08.02.2017
(73) Titulaire: Kovacevitch, Michel, Dubai (AE)
(72) Inventeur: Kovacevitch, Michel, Dubai (AE)
(74) Mandataire: Dennemeyer & Associates S.A.
(86) Numéro de dépôt international: PCT/IB2014/000475
(87) Numéro de publication internationale: WO 2015/150849

(56) Documents cités:
- WO-A1-2009/103021
- WO-A2-2007/144486
- FR-A1- 2 827 217

## Description

La présente invention concerne un document pourvu d'un dispositif de sécurisation d'une information confidentielle mentionnée dans le document ainsi qu'un procédé de mise en oeuvre de ce dispositif de sécurisation.

Ici, un document permet de communiquer, à au moins un destinataire donné, une information confidentielle, par exemple sous la forme d'un code alphanumérique. En variante, l'information n'est pas codée mais rédigée dans un langage compréhensible par seulement le ou les destinataire(s). Ce type de document trouve son application dans les domaines de la banque, des assurances, des télécommunications, de la santé, du jeu et plus généralement dans tout domaine où circulent des informations à diffusion restreinte, c'est-à-dire destinées à un nombre limité de personnes identifiées.

Il convient de préserver la confidentialité de l'information lorsque le document circule entre l'expéditeur et le destinataire tout en permettant à ce dernier un accès rapide à l'information. Pour cela, il est connu de dissimuler l'information mentionnée sur un document par un masquage, le destinataire enlevant le masquage, par exemple par grattage, pour accéder à l'information. Or, il s'avère que, non seulement il peut être possible, sous un certain éclairage, de lire l'information à travers le masquage, mais également que l'enlèvement du masquage par grattage peut endommager, voire détruire, l'information mentionnée sur le document. De plus, il est possible, une fois le grattage du masquage effectué et la lecture de l'information réalisée, de repositionner un masquage sur l'information, cette dernière étant alors considérée comme n'ayant jamais été lue.

Il est utile de s'assurer que l'information ne peut être lue pour la première fois que par le ou un des destinataire(s) défini(s). Il est donc utile de vérifier que, préalablement à la lecture de l'information par le destinataire, personne n'a eu accès à l'information, malgré la présence du dispositif de sécurisation de l'information. Pour cela on connaît, par WO-A-2007 144 486, un document pourvu d'une fenêtre découpée dans le document. Deux éléments de protection sont fixés sur les deux faces du document, au niveau de la fenêtre. L'information est imprimée sur une face d'un élément destiné à être en contact avec une face de l'autre élément. Ainsi, l'information est positionnée dans la fenêtre, les deux éléments protégeant l'information, chacun à partir d'une face du document. Un troisième élément, de masquage, est fixé, de manière amovible, sur une face du document, de sorte à masquer l'information qui est située au niveau de la fenêtre et mentionnée entre les deux éléments. Les différents éléments sont formés par des étiquettes. L'élément de masquage a des dimensions supérieures à celle de la fenêtre qu'il recouvre en totalité. Deux parties, en débord, de l'élément de masquage sont fixées de façon définitive sur des zones prédécoupées du document. Ces zones prédécoupées sont situées le long de deux côtés parallèles de la fenêtre. Lorsque l'on enlève l'élément de masquage, grâce à une patte de préhension prévu sur un bord de l'élément de masquage, on déchire les zones prédécoupées en même temps que l'on accède à l'information, du fait de la fixation de l'élément de masquage sur ces zones.

Ceci étant précisé, l'invention vise à proposer un autre document pourvu d'un dispositif de sécurisation remédiant aux inconvénients de l'art antérieur évoqués précédemment, en particulier améliorant l'efficacité du dispositif de sécurisation.

A cet effet, l'invention a pour objet un document pourvu d'un dispositif de sécurisation d'une information confidentielle mentionnée dans le document, ce dernier comportant :
- une fenêtre découpée dans ledit document,
- au moins deux zones de faiblesse structurelle situées au voisinage de deux bords de la fenêtre,
- un élément support de l'information formé par au moins une première étiquette fixée sur une face du document de sorte que l'information confidentielle imprimée sur ladite étiquette est située au niveau de la fenêtre,
- un élément de masquage de l'information confidentielle, de dimensions au moins égales à celles de la fenêtre, fixé, de manière définitive, sur les zones de faiblesse structurelle et monté de manière amovible au niveau de la fenêtre, caractérisé en ce qu'une seconde étiquette constitutive de l'élément support d'information, adaptée pour protéger la première étiquette et pour permettre la lecture de l'information confidentielle lorsque l'élément de masquage est enlevé, est disposée dans la fenêtre du document, à partir de la face du document opposée à celle pourvue de la première étiquette sur laquelle est imprimée l'information confidentielle, les dimensions de cette seconde étiquette étant inférieures à celles de la fenêtre, et en ce que l'élément de masquage est également situé sur la face du document opposée à celle pourvue de la première étiquette sur laquelle est imprimée l'information confidentielle, ledit élément de masquage ayant par ailleurs des dimensions telles qu'il est fixé, de manière définitive, par tous ses côtés sur le document, au voisinage de tous les bords de la fenêtre, y compris ceux dépourvus de zones de faiblesse structurelle.

L'invention permet d'atteindre ainsi les objectifs précédemment mentionnés.

En effet, puisque l'élément de masquage est, par toute sa périphérie, solidaire du document, il n'est plus possible de soulever une partie de ce dernier pour accéder à l'information. Cette dernière est située sur un élément toujours positionné au niveau de la fenêtre, sur une face du document mais indépendant de l'élément de masquage qui est positionné, lui, sur l'autre face du document. La seconde étiquette positionnée dans la fenêtre autorise la lecture de l'information lorsque l'élément de masquage est enlevé, tout en évitant une dégradation de l'étiquette supportant l'information lors de l'enlèvement de l'élément de masquage. Une telle configuration facilite de plus les étapes de mise en oeuvre de l'invention tout en optimisant l'épaisseur totale du dispositif de sécurisation sur le document, cela en répartissant le nombre d'éléments constitutifs du dispositif sur les deux faces du document.

Selon des aspects avantageux mais non obligatoires de l'invention, un tel document peut comprendre une ou plusieurs des caractéristiques suivantes:
- La première étiquette supportant l'information a des dimensions et une forme adaptées pour couvrir la fenêtre et une partie du document constitutive des bords de la fenêtre, à l'exclusion des zones de faiblesse structurelle.
- La fixation de l'élément de masquage et de la première étiquette, respectivement sur deux faces opposées du document, est effectuée par un adhésif fort et non repositionnable.
- La seconde étiquette est fixée par un adhésif fort et non repositionnable sur la première étiquette.
- La face de la seconde étiquette en contact avec l'élément de masquage, au niveau de la fenêtre, est dépourvue d'adhésif.
- La face de la seconde étiquette en contact avec l'élément de masquage, au niveau de la fenêtre, est fixée audit élément de masquage par un adhésif faible et repositionnable.
- Les première et seconde étiquettes ainsi que l'élément de masquage sont en un matériau transparent.
- La première étiquette est en un matériau transparent et mat.
- La seconde étiquette est en un matériau transparent et brillant, par exemple en PET.

L'invention a aussi pour objet un procédé de mise en oeuvre d'un document équipé d'un dispositif de sécurisation d'une information confidentielle selon une des caractéristiques précédentes, caractérisé en ce qu'il comprend au moins les étapes suivantes :
- a) effectuer une découpe, définissant une fenêtre, dans un document,
- b) réaliser deux zones de faiblesse structurelle parallèlement à deux côtés de la fenêtre et au voisinage desdits côtés,
- c) fixer une première étiquette constitutive de l'élément support d'information sur le document de sorte qu'elle couvre toute la fenêtre sans déborder sur les zones de faiblesse structurelle,
- d) fixer, au niveau de la fenêtre, une seconde étiquette constitutive de l'élément support d'information sur la première étiquette préalablement fixée au document lors de l'étape c), la seconde étiquette ne débordant pas de la fenêtre,
- e) retourner le document afin de fixer un élément de masquage sur le document de sorte qu'il couvre toute la fenêtre, la seconde étiquette, le pourtour de la fenêtre ainsi que les zones de faiblesse structurelle, à partir de la face du document opposée à celle sur laquelle est fixée la première étiquette constitutive de l'élément support d'information,
- f) retourner le document pour imprimer l'information confidentielle sur la face libre de la première étiquette, de sorte que l'information soit positionnée au niveau de la fenêtre.

Selon des aspects avantageux mais non obligatoires de l'invention, un tel procédé peut comprendre une ou plusieurs des étapes suivantes:
- Les étapes a) et b) de découpe de la fenêtre et de réalisation des zones de faiblesse structurelle sont effectuées simultanément.
- L'étape b) de réalisation des zones de faiblesse structurelle est effectuée avant l'étape a).
- Les étapes d) et e) de fixation de la seconde étiquette et de l'élément de masquage sont réalisées simultanément, la seconde étiquette étant pré-positionnée sur l'élément de masquage.
- L'étape f) d'impression de l'information est réalisée en un lieu et/ou à un moment différents de ceux des autres étapes.

L'invention sera mieux comprise et d'autres avantages de celle-ci apparaîtront plus clairement à la lecture de la description d'un mode de réalisation de l'invention qui va suivre, donnée uniquement à titre d'exemple non limitatif et faite en référence aux dessins annexés dans lesquels:
- La figure 1 est une vue schématique illustrant une face d'un document, partiellement représenté, équipé d'un dispositif de sécurisation de l'information, conforme à l'invention,
- la figure 2 est une vue similaire à la figure 1 et à la même échelle, illustrant le document de la figure 1 lorsque le dispositif de sécurisation de l'information a été ôté, l'information étant alors visible et les zones de faiblesse structurelles ayant été déchirées,
- la figure 3 est une vue schématique, à une autre échelle, illustrant les éléments constitutifs d'un document tel qu'illustré à la figure 1, en configuration de pré-montage,
- la figure 4 est une vue en coupe, à plus grand échelle, selon la ligne IV-IV et
- la figure 5 est un diagramme, schématique et à une plus petite échelle, illustrant les étapes d'un procédé de mise en oeuvre du dispositif de sécurisation de l'information sur un document selon l'invention.

Le document 1 illustré aux différentes figures est une feuille de papier. Un tel document peut également être en un autre matériau, par exemple un matériau à base de polymères ou de fibres végétales telles que du lin ou du coton. Dans tous les cas, le document 1 est adapté pour comporter au moins une information 2 à caractère confidentielle, c'est-à-dire destinée à une ou à un nombre prédéfini de personne(s). On conçoit aisément que des informations non confidentielles peuvent également être présentes sur le document 1. Dans tous les cas, l'information 2 est appliquée par des techniques connues en soi sur le document 1, avantageusement par impression. A cet effet, les dimensions du document 1 sont standardisées afin d'autoriser l'utilisation de machines d'impression couramment rencontrées en imprimerie. En particulier, le document a généralement des dimensions correspondant au format A4, c'est -à-dire 21cm par 29,7cm. On conçoit que le document peut avoir toutes dimensions couramment utilisées en bureautique, imprimerie et/ou en reprographie.

Ici, l'information confidentielle 2 qui est mentionnée sur le document 1 est un code alphanumérique. En variante, il peut s'agir d'un code couleur, d'un texte ou d'un autre type d'information confidentielle, par exemple un code barre ou un code dit à pixels. Une telle information est fréquemment destinée à permettre l'utilisation d'un produit ou d'un appareil donné, tel qu'une carte bancaire ou un téléphone. En variante, une telle information permet l'accès à un lieu donné ou à des données prédéfinies, telles qu'une base de données. Cette information confidentielle est, dans tous les cas, sécurisée par un dispositif décrit maintenant en référence aux figures 1 à 5.

La figure 1 illustre un mode de réalisation de l'invention dans lequel l'information confidentielle 2 est située au niveau d'une partie d'un document 1, en l'espèce au voisinage du coin inférieur droit en regardant la figure 1. Le document 1 est partiellement représenté, pour faciliter la lisibilité des figures.

Lorsque le document 1 comprend l'information 2 en configuration dite confidentielle, c'est-à-dire lorsque cette dernière n'a pas été lue par au moins une personne autorisée, il se présente tel qu'illustré à la figure 1. Dans ce cas, seule une étiquette de masquage 3, ici de forme rectangulaire, est visible. Cette étiquette 3 comprend une série de figures géométriques 4, avantageusement au tracé aléatoire, généralement en courbes et volutes et d'une couleur similaire à celle dans laquelle est mentionnée l'information 2. Pour plus de lisibilité, les figures géométriques 4 sont ici illustrées sous forme de rectangles régulièrement entrelacés. Une telle étiquette 3 dissimule l'information confidentielle 2. Cette dernière ne peut être vue, et encore moins lue, tant que l'étiquette de masquage 3 est en place, cela même sous un éclairage spécifique, par exemple une lumière rasante, une lampe à ultra-violet ou autre.

L'étiquette de masquage 3 est pourvue, sur un côté 5, d'une patte 6 formant un organe de préhension permettant à l'utilisateur d'ôter l'étiquette 3. En variante non illustrée, la patte est située sur le côté opposé au côté 5. Avantageusement, la patte 6 est équipée d'une signalétique, en l'espèce des flèches 7, qui indique le sens de la manoeuvre à effectuer pour enlever l'étiquette 3. La patte 6 est libre de manoeuvre par rapport au document 1 alors que l'étiquette de masquage 3 est fixée au document 1 et solidaire, dans la configuration de la figure 1, de celui-ci.

Pour cela, l'étiquette de masquage 3 est fixée sur le document 1 par un adhésif à forte adhérence, non repositionnable. La fixation de l'étiquette de masquage 3 est réalisée au niveau du pourtour d'une fenêtre 8 découpée dans le document 1, au niveau de la zone où le document définit les bords de la fenêtre 8. Les dimensions respectives de la fenêtre 8 et de l'étiquette de masquage 3 sont telles que l'étiquette de masquage 3 couvre totalement la fenêtre 8 lorsque l'étiquette de masquage 3 est positionnée sur la fenêtre 8. Pour cela les côtés 5, 50, 51, 52 de l'étiquette de masquage 3 débordent sur le document 1, au niveau de tous les bords 80, 81, 82, 83 de la fenêtre 8. En d'autres termes, les dimensions de l'étiquette 3 sont supérieures à celles de la fenêtre 8, de sorte que tous les bords 5, 50, 51, 52 de l'étiquette de masquage 3 sont situés sur le document 1 lorsque l'étiquette de masquage 3 couvre la fenêtre 8. Comme illustré à la figure 1, au niveau des bords 50, 52 de l'étiquette de masquage 3 destinés à être fixés sur le document 1, deux bandes 9, 10 de l'étiquette de masquage 3 sont dépourvues de masquage. En effet, ces bandes 9, 10 étant sur le document 1, aucune information, du moins confidentielle, n'est, par définition, mentionnée sur le document à ce niveau. En d'autres termes, ces bandes 9, 10, continues et parallèles, sont destinées à définir deux zones de fixation de l'étiquette de masquage 3 sur le document 1. En variante non représentée, ces bandes de fixation 9, 10 sont pourvues d'un marquage ou d'un masquage. En variante non illustrée, des bandes de l'étiquette de masquage 3 situées au voisinage des bords 5, 51 de l'étiquette de masquage sont également dépourvues de masquage, le document étant visible. Ici, la fenêtre 8 rectangulaire a une longueur de 35 mm et une largeur de 15 mm et l'étiquette de masquage 3 a une longueur, sans la patte 6, de 52 mm et une largeur de 38 mm.

La fenêtre 8 ménagée dans le document 1 est particulièrement visible à la figure 3. Elle est réalisée par découpage du document 1, par des techniques connues en soi, par exemple à l'aide d'emporte-pièces. En l'espèce, la fenêtre 8 est de forme rectangulaire, c'est-à-dire de même forme que l'étiquette de masquage 3. En variante, elle peut être d'une autre forme, par exemple carrée ou circulaire. De même, l'étiquette de masquage 3 peut être d'une forme différente de celle de la fenêtre 8 pour autant que les dimensions de l'étiquette de masquage 3 soient supérieures à celles de la fenêtre 8 et qu'elles soient telles que l'étiquette de masquage 3 couvre entièrement la fenêtre 8 et déborde par tous ses bords sur le document 1, lorsque l'étiquette de masquage 3 est au-dessus de la fenêtre 8.

Comme cela apparait aux figures 1 et 3, deux zones de faiblesse structurelle 11, 12 sont ménagées dans le document 1, au voisinage de la fenêtre 8. En l'espèce, les zones de faiblesse structurelle 11, 12 sont formées par deux bandes prédécoupées dans le document 1, parallèles, situées le long des deux bords 81, 83 parallèles de la fenêtre 8. Ici, la fenêtre 8 étant rectangulaire, les zones prédécoupées 11, 12 sont réalisées selon la longueur de la fenêtre 8. On conçoit que les dimensions et/ou la forme et/ou le nombre de zones de faiblesse structurelle 11, 12 sont adaptés à la configuration de la fenêtre 8 et de l'étiquette de masquage 3. Dans tous les cas, les zones de faiblesse structurelles 11, 12 ont des dimensions inférieures à celles des bandes 9, 10 de l'étiquette de masquage 3, afin d'être entièrement couvertes par ces dernières lorsque l'étiquette de masquage 3 est fixée sur le document 1, à l'aplomb de la fenêtre 8. Les zones de faiblesse structurelle 11, 12 sont avantageusement disposées à une distance des bords 81, 83 de la fenêtre comprise entre 3 mm et 10 mm. Une telle distance permet de préserver l'intégrité des bords 81, 83 de la fenêtre 8 lorsque les zones de faiblesse structurelle 11, 12 sont arrachées.

Par ailleurs, si les zones de faiblesse structurelle 11, 12 sont, comme dans l'exemple, réalisées de manière préférée par un pré-découpage discontinu ou un poinçonnage du document, il est possible de les réaliser selon une autre technique, également connue en soi. Par exemple, elles sont obtenues par une moindre épaisseur du matériau constitutif du document et/ou par un matériau d'une autre nature que celui du document. En variante non représentée, les zones de faiblesse structurelle ont une forme géométrique autre que rectangulaire, par exemple en triangle.

Comme cela apparaît à la figure 1, lorsque l'étiquette de masquage 3 est en place, non seulement la fenêtre 8 mais également les zones de faiblesse structurelle 11, 12 et les parties du document 1 voisines des bords 80 à 83 de la fenêtre 8 sont masquées par l'étiquette de masquage 3. Celle-ci est solidarisée de manière définitive au document 1 au niveau de ces différentes zones.

La figure 2 illustre la configuration du document lorsque l'étiquette de masquage 3 est enlevée. Dans cette configuration, non seulement l'information confidentielle 2 située dans le périmètre délimité par la fenêtre 8 apparait mais les zones de faiblesse structurelle 11, 12 laissent la place à deux découpes 110, 120, réalisées dans le document 1 et de forme et de dimensions correspondant sensiblement à celles des zones de faiblesse structurelle 11, 12. Ainsi, lors de l'enlèvement de l'étiquette de masquage 3, la matière constitutive du document 1 au niveau des zones de faiblesse structurelle 11, 12 est arrachée, au moins partiellement. Le matériau constitutif des zones de faiblesse structurelle 11, 12 est resté fixé à l'étiquette de masquage 3, plus particulièrement sur les bandes de fixation 9, 10 de l'étiquette de masquage 3.

De ce fait, toute tentative visant à désolidariser, même partiellement, l'étiquette de masquage 3 du document 1 pour accéder à l'information confidentielle 2 est détectée, du fait de l'arrachage, ou au moins de la dégradation, du matériau constitutif du document 1 autour de la fenêtre 8 dans laquelle l'information 2 est située. On conçoit aisément qu'il est possible, afin d'optimiser la solidarisation entre l'étiquette de masquage 3 et les zones de faiblesse structurelle 11, 12, que les zones de fixation de l'étiquette de masquage 3 sur le document ont des dimensions variables selon les côtés 5, 50, 51, 52 de l'étiquette 3. En particulier, les zones de fixation formées par les bandes 9, 10 sont plus grandes au niveau des zones de faiblesse structurelle 11, 12, qu'au niveau des autres bords de la fenêtre 8, afin d'assurer un recouvrement complet des zones de faiblesse structurelle 11, 12.

Comme cela ressort plus clairement à la figure 3, l'information confidentielle 2 est mentionnée sur une face 15 d'une première étiquette 16 constitutive d'un support de l'information 2. La face 15 supportant l'information est la face libre de la première étiquette 16, c'est-à-dire la face à partir de laquelle se fera la lecture de l'information 2 par un destinataire.

Cette étiquette 16 est réalisée en un matériau transparent, avantageusement mat. Il s'agit par exemple de polyester. Lorsque l'information 2 est mentionnée, par exemple par impression, sur la face 15 de cette première étiquette 16, l'information est positionnée de sorte que, lorsque la première étiquette 16 est en place, l'information 2 est située dans la fenêtre 8.

L'étiquette 16 a des dimensions et une forme adaptées pour être fixée, de manière définitive, par sa face 17 opposée à la face 15, à une face 18 du document 1. Dans l'exemple, l'étiquette 16 rectangulaire a une longueur de 48 mm pour 23 mm de largeur. L'étiquette 16 est fixée, par un adhésif fort et non repositionnable, de sorte à ne pas pouvoir être désolidarisée du document 1. La fixation de l'étiquette 16 est réalisée de sorte qu'elle couvre toute la fenêtre 8, en débordant sur le document 1, en périphérie de la fenêtre 8 mais sans couvrir les zones de faiblesse structurelle 11, 12. Ainsi, la fixation de l'étiquette 16 sur le document 1 est réalisée dans les parties 13, 14 du document 1 situées entre, respectivement les bords 81, 83 et les zones de faiblesse structurelle 11, 12.

La largeur de la partie de l'étiquette 16 débordant sur la face 18 du document 1, donc de facto la largeur de la bande de fixation de l'étiquètte 16 sur le document 1, est suffisante pour assurer une solidarisation définitive de l'étiquette 16 sur le document, sans gêner la manoeuvre du dispositif de sécurisation, tout en assurant la lecture de l'information 2 par la fenêtre 8. Typiquement, la largeur d'une telle bande de fixation, continue sur toute la périphérie de l'étiquette 16, est comprise entre 48 mm et 23 mm, selon les dimensions des zones de faiblesse structurelle 11, 12.

Une seconde étiquette 19, également transparente, est fixée à partir de la face 20 du document 1 opposée à la face 18. Cette seconde étiquette 19 peut être réalisée dans le même matériau que la première étiquette 16. Avantageusement, elle est réalisée en un matériau transparent et brillant, par exemple en polytéréphtalate d'éthylène ou PET. L'étiquette 19 a une forme et des dimensions telles qu'elle se positionne dans la fenêtre 8, sans dépasser de celle-ci. Dans l'exemple, l'étiquette 19 rectangulaire a 34 mm de long pour 14 mm de large. Ainsi, l'étiquette 19 est en retrait de la fenêtre 8 de 1mm en largeur et en longueur dans ce mode de réalisation.

La face 21 de l'étiquette 19 qui est en regard avec la face 17 de la première étiquette 16 assure la solidarisation des deux étiquettes 16 et 19. Cette solidarisation est effectuée de manière définitive par des techniques connues en soi, par exemple à l'aide d'un adhésif fort, non repositionnable et n'altérant pas la transmission lumineuse, afin de permettre la lecture de l'information 2.

Dans tous les cas, l'information 2 est lisible par la fenêtre 8, à travers les deux étiquettes 16, 19 lorsque l'étiquette de masquage 3 est ôtée. La seconde étiquette 19 permet d'éviter tout contact direct entre la première étiquette 16 et l'étiquette de masquage 3 donc, de facto, d'éviter toute détérioration de la première étiquette 16, et donc de l'information 2, lorsque l'on enlève l'étiquette de masquage 3.

Comme cela ressort plus particulièrement de la figure 3, l'étiquette de masquage 3 est fixée à partir de la face 20 du document 1, à l'aplomb de la fenêtre 8, au-dessus de l'étiquette 19. La partie 30 de l'étiquette 3 pourvue des motifs de masquage 4 est positionnée au-dessus de l'étiquette 19, donc de la fenêtre 8. Une face 22 de l'étiquette de masquage 3 est en contact avec la face 23, opposée à la face 21, de l'étiquette 19. Pour cela, la face 22 de l'étiquette de masquage 3 est enduite d'un adhésif fort, non repositionnable. Sur la zone de la face 22 destinée à couvrir la face 23 de l'étiquette 19, on a effectué un traitement, connu en soi, afin de rendre l'adhésif non polymérisable. Ce traitement, dit de désensibilisation, permet de séparer les étiquettes 3 et 19 sans que de l'adhésif reste sur la face 23 de l'étiquette 19 et risque de gêner la lecture de l'information 2. Ce traitement consiste à réaliser une couche de colle sur la zone de la face 22 destinée à couvrir la face 23 de l'étiquette 19 de faible épaisseur par rapport au reste de la couche de colle sur la face 22. En diminuant, par enlèvement, l'épaisseur de la couche de colle, on facilite la séparation entre les étiquettes 3 et 19.

On réalise ainsi un document 1 dans lequel l'information confidentielle 2 est mentionnée sur un élément 16, 19 de support de l'information, situé au niveau d'une fenêtre 8 découpée dans le document 1. Le masquage de l'information est effectué par un élément de masquage 3, positionnée à l'aplomb de l'information 2, au niveau de la fenêtre 8, à partir de la face 20 du document 1 opposée à la face 18 sur laquelle est maintenu l'élément support de l'information 16.

Ainsi, le document 1 forme une séparation entre l'élément support d'information 16, 19 et l'élément de masquage 3 de l'information, cela autant en configuration active du dispositif de sécurisation, c'est-à-dire de masquage de l'information qu'en configuration inactive, à savoir d'accès et de lecture de l'information, lorsque l'étiquette de masquage 3 est enlevée.

La fenêtre 8 définit un passage entre l'élément de masquage 3 et l'élément support d'information 16, 19. Une telle configuration entre le dispositif de masquage de l'information, le document et l'élément support de l'information permet d'optimiser la sécurisation de l'information. En effet, l'accès à l'information se fait indépendamment du document en tant que tel et sans qu'il y ait de contact direct entre l'information et l'élément de masquage, par la présence de l'étiquette 19.

Par ailleurs, comme cela ressort en particulier des figures 3 et 4, seuls trois éléments 16, 19, 3 sont utilisés, respectivement, pour supporter et pour masquer l'information 2. Pour plus de lisibilité, à la figure 4, l'épaisseur du document est surestimée, de même qu'un espace entre la seconde étiquette 19 et l'élément de masquage 3 est représenté, cela pour faciliter le repérage des divers éléments. On conçoit de, de facto, les divers éléments sont en contact. Ces éléments étant configurés en feuilles minces, à savoir sous forme d'étiquette, Ils ne génèrent qu'une surépaisseur minimale du document 1 lorsqu'ils sont en position. De plus cette surépaisseur est répartie entre les deux faces 18, 20 du document 1. A titre d'exemple, l'étiquette de masquage 3 a une épaisseur voisine de 0,03 mm et les deux étiquettes 16, 19 formant le support de l'information ont, au niveau de la fenêtre 8, une épaisseur totale voisine de 0,076 mm, étant entendu par ailleurs que l'étiquette 19 a une épaisseur correspondant à celle du document et qu'elle est en place dans la fenêtre. Donc en tant que telle l'étiquette 19 ne forme pas de surépaisseur par rapport au document. En conséquence, par rapport à l'épaisseur moyenne d'un document 1 voisine de 0,02 mm, le dispositif de sécurisation ne représente qu'une surépaisseur voisine de 0,05 mm, réparti sur les deux faces du document, ce qui permet son utilisation dans tout type de machines utilisées en imprimerie, par exemple une imprimante laser de type continu ou feuille à feuille.

Comme cela ressort de la figure 4, on réalise un document 1 dans lequel, autant l'information 2 que l'élément de masquage 3 de cette information, sont fixés sur des régions différentes et indépendantes du document 1 tout en étant transparents à la lumière.

Ici, la dissimulation de l'information 2 et sa lecture sont réalisées en utilisant le passage de la lumière à travers une zone du document, la fenêtre 8, dépourvue de matière. Rien ne venant interférer, dévier ou bloquer le passage de la lumière à travers les différentes étiquettes de masquage 3 ou de support de l'information 16, 19, la sécurisation de l'information 2 est optimale. En effet, avec une telle configuration, il n'est pas possible, lorsque le dispositif est actif, de distinguer les motifs 4 de masquage des motifs constitutifs de l'information.

Le dispositif objet de l'invention utilise le passage de la lumière à travers des matériaux transparents pour supporter et dissimuler l'information confidentielle 2.

Le document 1 est ici employé comme un support neutre et indépendant de l'information et du dispositif de masquage, ce qui permet l'utilisation de tout matériau constitutif du document. En d'autres termes, le matériau constitutif du document ainsi que sa forme et/ou ses dimensions n'interviennent pas directement dans le masquage de l'information. Le masquage de l'information est réalisé par la présence des motifs de masquage 4, le passage de la lumière à travers les différentes étiquettes et la fenêtre et l'impression d'une trame de fond.

La mise en oeuvre d'un tel dispositif sur un document est maintenant décrite en référence à la figure 5. Il s'agit tout d'abord de réaliser, dans un document 1 par exemple une feuille de papier, une découpe correspondant à la fenêtre 8. De façon concomitante ou non, à savoir immédiatement après ou au préalable, on réalise les deux zones de faiblesse structurelle 11, 12 le long de deux bords parallèles 81, 83 de la fenêtre 8. Ici, la découpe de la fenêtre et la prédécoupe des zones définissant les zones de faiblesse structurelle sont réalisées en une opération, à l'aide d'un seul outil, de type emporte-pièce. Dans un mode de réalisation préféré, on effectue la découpe sur un document préalablement imprimé, avec des informations autres que l'information confidentielle. En variante non illustrée, on peut faire sur deux machines différentes la découpe de la fenêtre puis la réalisation des bandes prédécoupées. En variante, on utilise d'autres techniques connues en soi, par exemple le découpage laser.

Dans une étape suivante, on positionne, par tout moyen approprié et connu en soi, la première étiquette 16 à partir de la face 18 du document 1, au niveau de la fenêtre 8. Lors de cette étape on fixe, à l'aide d'un adhésif puissant et non repositionnable, la face 17 de l'étiquette 16 sur les zones 13, 14 du document 1 situées entre les bords 81, 83 de la fenêtre 8 et les zones de faiblesse structurelle 11, 12, en prenant soin de ne pas effectuer de fixation au niveau des zones de faiblesse structurelle 13, 14.

A l'issue de cette étape, la face 18 du document 1 est équipée d'une partie de l'élément de support de l'information, à savoir la première étiquette 16. Celle-ci est visible par la fenêtre 8 à partir de l'autre face 21 du document 1. La partie de l'étiquette 16 où sera imprimée l'information 2 est ainsi en position sur la fenêtre 8.

Ensuite, on procède au retournement selon la flèche F du document 1 de sorte que la face visible du document 1, à la figure 5, soit la face 20 opposée à celle 18 recevant la seconde étiquette 19. Une fois le retournement effectué, on positionne et on fixe l'élément de masquage 3 au-dessus de la fenêtre 8.

Au préalable, de façon avantageuse, avant la mise en place de l'étiquette de masquage 3, la seconde étiquette 19 a été solidarisée, de manière amovible, à l'étiquette 3. Pour cela, la seconde étiquette 19 est fixée par sa face 23 à la face 22 de l'étiquette de masquage 3. Lors de cette opération, la position de l'étiquette 19 sur l'étiquette 3 est choisie de sorte que, une fois l'ensemble en position sur le document 1, l'étiquette 19 occupe toute la surface de la fenêtre 8, sans déborder de cette dernière. Pour plus de lisibilité, à la figure 5, l'étiquette 19 est représentée en pointillés, étant entendu qu'elle n'est pas visible lorsque l'ensemble formé par les étiquettes 3 et 19 est en place sur le document 1.

On conçoit que dans d'autres modes de réalisation, on positionne successivement la seconde étiquette 19 et l'élément de masquage 3. En d'autres termes, dans ce cas, les étiquettes 19 et 3 ne sont pas pré-assemblées. On s'assure lors de cette étape que toute la fenêtre 8 est masquée et que les deux zones de faiblesse structurelle 11, 12 sont entièrement couvertes par les deux bandes latérales 9, 10 de l'étiquette de masquage 3. L'étiquette de masquage 3 est fixée définitivement par un adhésif puissant et non repositionnable sur le document 1, au voisinage du pourtour 80 à 83 de la fenêtre 8 et sur les zones de faiblesse structurelle 11,12. Seul l'organe de préhension, donc la patte 6, n'est pas fixée au document 1, du fait qu'il est dépourvu d'adhésif.

Avantageusement, l'adhésif utilisé est similaire à celui employé pour fixer la première étiquette 16 sur l'autre face 18 du document 1. En variante, les adhésifs sont différents.

De manière préférée, au niveau de la zone de contact entre les deux étiquettes 3 et 19, c'est-à-dire au niveau de la fenêtre 8, l'adhésif est faible et repositionnable, cela par un traitement de désensibilisation. Il reste ainsi majoritairement sur la face 22 de l'étiquette 3 lors de son retrait, de sorte à ne pas modifier les caractéristiques optiques de l'étiquette 19, c'est-à-dire de sorte à ne pas perturber la lecture de l'information 2 par la fenêtre 8 lorsque l'étiquette de masquage 3 est enlevée.

Seules les bandes 9, 10, 5, 51 de l'étiquette de masquage 3 sont pourvues, du côté de la face 22 de l'étiquette 3, d'un adhésif à forte adhérence et non repositionnable.

On procède ensuite au retournement du document 1, selon la flèche F1, de sorte que la face visible à la figure 5 est la face 18 du document 1. La première étiquette 16 reçoit, sur sa face 15, l'information 2. L'information est imprimée de sorte à être lisible par le destinataire à partir de la face 20 du document lorsqu'il a enlevé l'étiquette de masquage 3.

Avantageusement, les différentes étapes sont réalisées en discontinu. Typiquement, l'étape de fixation des différentes étiquettes 3, 16, 19 sur le document 1 sont réalisées dans un lieu et/ou à un moment donné. L'impression de l'information 2 est effectuée en un lieu distant et/ou à un autre moment, donc indépendamment des étapes précédemment citées. En d'autres termes, c'est l'utilisateur final souhaitant fournir une information confidentielle qui effectue la dernière étape consistant à apposer l'information sur le document 1, celui-ci étant déjà pourvu des autres éléments constitutifs du dispositif de sécurisation.

On conçoit que ces étapes peuvent être réalisées en continu, c'est-à-dire lors d'une même opération, le document livré étant prêt à revoir le code chez un utilisateur, dit personnalisateur, agrée.

## Revendications

1. Document (1) pourvu d'un dispositif de sécurisation d'une information confidentielle (2) mentionnée dans le document, ce dernier comportant
- une fenêtre (8) découpée dans ledit document,
- au moins deux zones de faiblesse structurelle (11, 12) situées au voisinage de deux bords (81, 83) de la fenêtre (8),
- un élément support de l'information formé par au moins une première étiquette (16) fixée sur une face (18) du document (1) de sorte que l'information confidentielle (2) imprimée sur ladite étiquette (16) est située au niveau de la fenêtre (8),
- un élément de masquage (3) de l'information confidentielle (2), de dimensions au moins égales à celles de la fenêtre (8), fixé, de manière définitive, sur les zones de faiblesse structurelle (11, 12) et monté de manière amovible au niveau de la fenêtre (8),
**caractérisé en ce**
**qu'**une seconde étiquette (19) constitutive de l'élément support d'information, adaptée pour protéger la première étiquette (16) et pour permettre la lecture de l'information confidentielle (2) par la fenêtre (8) à travers les deux étiquettes (16, 19) lorsque l'élément de masquage (3) est enlevé, est disposée dans la fenêtre (8) du document (1), à partir de la face (20) du document (1) opposée à celle (18) pourvue de la première étiquette (16) sur laquelle est imprimée l'information confidentielle (2), les dimensions de cette seconde étiquette (19) étant inférieures à celles de la fenêtre (8), et **en ce que** l'élément de masquage (3) est également situé sur la face (20) du document opposée à celle (18) pourvue de la première étiquette (16) sur laquelle est imprimée l'information confidentielle (2), ledit élément de masquage (3) ayant par ailleurs des dimensions telles qu'il est fixé, de manière définitive, par tous ses côtés (5, 50 à 52, 9, 10) sur le document, au voisinage de tous les bords (80 à 83) de la fenêtre (8), y compris ceux (80, 82) dépourvus de zones de faiblesse structurelle (11, 12).

2. Document selon la revendication 1, **caractérisé en ce que** la première étiquette (16) supportant l'information (2) a des dimensions et une forme adaptées pour couvrir la fenêtre (8) et une partie (13, 14) du document constitutive des bords (80 à 83) de la fenêtre (8) à l'exclusion des zones de faiblesse structurelle (11, 12).

3. Document selon l'une des revendications précédentes, **caractérisé en ce que** la fixation de l'élément de masquage (3) et de la première étiquette (16), respectivement sur deux faces (18, 20) opposées du document (1) est effectuée par un adhésif fort et non repositionnable.

4. Document selon l'une des revendications précédentes, **caractérisé en ce que** la seconde étiquette (19) est fixée par un adhésif fort et non repositionnable sur la première étiquette (16).

5. Document selon l'une des revendications précédentes, **caractérisé en ce que** la face (23) de la seconde étiquette (19) en contact avec l'élément de masquage (3), au niveau de la fenêtre (8), est dépourvue d'adhésif.

6. Document selon l'une des revendications 1 à 4, **caractérisé en ce que** la face (23) de la seconde étiquette (19) en contact avec l'élément de masquage (3), au niveau de la fenêtre (8), est fixée (21) audit élément de masquage (3) par un adhésif faible et repositionnable.

7. Document selon l'une des revendications précédentes, **caractérisé en ce que** les première (16) et seconde (19) étiquettes ainsi que l'élément de masquage (3) sont en un matériau transparent.

8. Document selon la revendication 7, **caractérisé en ce que** la première étiquette (16) est en un matériau transparent et mat.

9. Document selon l'une des revendications 7 ou 8, **caractérisé en ce que** la seconde étiquette (19) est en un matériau transparent et brillant, par exemple en PET.

10. Procédé de mise en oeuvre d'un document (1) équipé d'un dispositif de sécurisation d'une information confidentielle (2) selon une des revendications précédentes, **caractérisé en ce qu'**il comprend au moins les étapes suivantes :
- a) effectuer une découpe, définissant une fenêtre (8), dans un document (1),
- b) réaliser deux zones de faiblesse structurelle (11, 12) parallèlement à deux côtés (81, 83) de la fenêtre (8) et au voisinage desdits côtés,
- c) fixer une- première étiquette (16) constitutive de l'élément support d'information sur le document de sorte qu'elle couvre toute la fenêtre (8) sans déborder sur les zones de faiblesse structurelle (11, 12),
- d) fixer, au niveau de la fenêtre (8), une seconde étiquette (19) constitutive de l'élément support d'information sur la première étiquette (16) préalablement fixée au document lors de l'étape c), la seconde étiquette ne débordant pas de la fenêtre (8) et étant adaptée pour permettre la lecture de l'information confidentielle (2) par la fenêtre (8) à travers les deux étiquettes (16, 19) lorsque l'élément de masquage (3) est enlevé,
- e) retourner (F) le document (1) afin de fixer un élément de masquage (3) sur le document (1) de sorte qu'il couvre toute la fenêtre (8), la seconde étiquette (19), le pourtour (13, 14) de la fenêtre (8) ainsi que les zones de faiblesse structurelle (11, 12), à partir de la face (20) du document (1) opposée à celle (18) sur laquelle est fixée la première étiquette (16) constitutive de l'élément support d'information,
- f) retourner (F1) le document (1) pour imprimer l'information confidentielle (2) sur la face libre (15) de la première étiquette (16), de sorte que l'information (2) soit positionnée au niveau de la fenêtre (8).

11. procédé selon la revendication 10, **caractérisé en ce que** les étapes a) et b) de découpe de la fenêtre (8) et de réalisation des zones de faiblesse structurelle (11, 12) sont effectuées simultanément.

12. Procédé selon la revendication 10, **caractérisé en ce que** l'étape b) de réalisation des zones de faiblesse structurelle (11, 12) est effectuée avant l'étape a).

13. Procédé selon l'une des revendications 10 à 12, **caractérisé en ce que** les étapes d) et e) de fixation de la seconde étiquette (19) et de l'élément de masquage (3) sont réalisées simultanément, la seconde étiquette (19) étant pré-positionnée sur l'élément de masquage (3).

14. Procédé selon l'une des revendications 10 à 13, **caractérisé en ce que** l'étape f) d'impression de l'information (2) est réalisée en un lieu et/ou à un moment différents de ceux des autres étapes.

## Patentansprüche

1. Dokument (1),das mit einer Vorrichtung zum Sichern einer vertraulichen Information (2), die in dem Dokument erwähnt ist, versehen ist, umfassend:
- ein Fenster (8), das in dem Dokument ausgeschnitten ist,
- mindestens zwei Zonen mit struktureller Schwäche (11, 12), die sich in der Nähe von zwei Rändern (81, 83) des Fensters (8) befinden,
- ein Informationsträgerelement, das durch mindestens ein erstes Etikett (16) gebildet ist, das auf einer Fläche (18) des Dokuments (1) derart fixiert ist,dass sich die vertrauliche Information (2), die auf das Etikett (16) gedruckt ist, in dem Bereich des Fensters (8) befindet,
- ein Maskierungselement (3) der vertraulichen Information (2), mit Abmessungen, die mindestens gleich denjenigen des Fensters (8) sind, das auf endgültige Art auf den Zonen mit struktureller Schwäche (11, 12) fixiert und auf abnehmbare Art in dem Bereich des Fensters (8) montiert ist,
**dadurch gekennzeichnet, dass**
ein zweites Etikett (19), das das Informationträgerelement bildet, das angepasst ist, um das erste Etikett (16) zu schützen und um die Lektüre der vertraulichen Information (2) durch das Fenster (8) durch die zwei Etiketten (16, 19) hindurch zu erlauben, wenn das Maskierungselement (3) entfernt ist, in dem Fenster (8) des Dokuments (1) angeordnet ist, ausgehend von der Fläche (20) des Dokuments (1), die derjenigen (18) gegenüber liegt, die mit dem ersten Etikett (16) versehen ist, auf dem die vertrauliche Information (2) gedruckt ist, wobei die Abmessungen dieses zweiten Etiketts (19) kleiner als die des Fensters (8) sind, und dadurch, dass sich das Maskierungselement (3) ebenfalls auf der Fläche (20) des Dokuments befindet, die derjenigen (18) gegenüber liegt, die mit dem ersten Etikett (16) versehen ist, auf dem die vertrauliche Information (2) gedruckt ist, wobei das Maskierungselement (3) außerdem Abmessungen derart aufweist, dass es, auf endgültige Art, auf allen seinen Seiten (5, 50 bis 52, 9, 10) auf dem Dokument, in der Nähe aller Ränder (80 bis 83) des Fensters (8), fixiert ist, inklusive denjenigen (80, 82), die nicht mit Zonen mit struktureller Schwäche (11, 12) versehen sind.

2. Dokument nach Anspruch 1, **dadurch gekennzeichnet, dass** das erste Etikett (16), das die Information (2) trägt, Abmessungen und eine Form aufweist, die angepasst sind, um das Fenster (8) und einen Teil (13, 14) des Dokuments abzudecken, der die Ränder (80 bis 83) des Fensters (8) bildet, mit Ausnahme der Zonen mit struktureller Schwäche (11, 12).

3. Dokument nach einem der vorhergehenden Ansprüche, **dadurch gekennzeichnet, dass** die Fixierung des Maskierungselements (3) und des ersten Etiketts (16) jeweils auf zwei gegenüber liegenden Flächen (18, 20) des Dokuments (1) durch einen starken und nicht umpositionierbaren Kleber durchgeführt wird.

4. Dokument nach einem der vorhergehenden Ansprüche, **dadurch gekennzeichnet, dass** das zweite Etikett (19) durch einen starken und nicht umpositionierbaren Kleber auf dem ersten Etikett (16) fixiert ist.

5. Dokument nach einem der vorhergehenden Ansprüche, **dadurch gekennzeichnet, dass** die Fläche (23) des zweiten Etiketts (19) in Berührung mit dem Maskierungselement (3) auf in dem Bereich des Fensters (8) nicht mit Kleber versehen ist.

6. Dokument nach einem der Ansprüche 1 bis 4, **dadurch gekennzeichnet, dass** die Fläche (23) des zweiten Etiketts (19) in Berührung mit dem Maskierungselement (3) in dem Bereich des Fensters (8) an dem das Maskierungselement (3) durch einen schwachen und umpositionierbaren Kleber fixiert (21) ist.

7. Dokument nach einem der vorhergehenden Ansprüche, **dadurch gekennzeichnet, dass** das erste (16) und das zweite (19) Etikett sowie das Maskierungselement (3) aus einem transparenten Material bestehen.

8. Dokument nach Anspruch 7, **dadurch gekennzeichnet, dass** das erste Etikett (16) aus einem transparenten und matten Material besteht.

9. Dokument nach einem der Ansprüche 7 oder 8, **dadurch gekennzeichnet, dass** das zweite Etikett (19) aus einem transparenten und glänzenden Material ist, zum Beispiel aus PET, besteht.

10. Verfahren zum Umsetzen eines Dokuments (1), das mit einer Vorrichtung zum Sichern einer vertraulichen Information (2) nach einem der vorhergehenden Ansprüche ausgestattet ist, **dadurch gekennzeichnet, dass** es mindestens die folgenden Schritte umfasst:
- a) Durchführen eines Ausschnitts, der ein Fenster (8) definiert, in einem Dokument (1),
- b) Herstellen von zwei Zonen mit struktureller Schwäche (11, 12), parallel zu zwei Seiten (81, 83) des Fensters (8) und in der Nähe von den Seiten,
- c) Fixieren eines ersten Etiketts (16), das das Informationsträgerelement bildet, auf dem Dokument derart, dass es das ganze Fenster (8) abdeckt, ohne über die Zonen mit struktureller Schwäche (11, 12) hinauszuragen,
- d) Fixieren, in dem Bereich des Fensters (8), eines zweiten Etiketts (19), das das Informationsträgerelement auf dem ersten Etikett (16) bildet, das zuvor während des Schritts c) auf dem Dokument fixiert wurde, wobei das zweite Etikett nicht über das Fenster (8) hinausragt und angepasst ist, um die Lektüre der vertraulichen Information (2) durch das Fenster (8) durch die zwei Etiketten (16, 19) hindurch zu erlauben, wenn das Maskierungselement (3) entfernt ist,
- e) Umdrehen (F) des Dokuments (1), um ein Maskierungselement (3) auf dem Dokument (1) derart zu fixieren, dass es das ganze Fenster (8), das zweite Etikett (19), den Umfang (13, 14) des Fensters (8) sowie die Zonen mit struktureller Schwäche (11, 12) abdeckt, ausgehend von der Fläche (20) des Dokuments (1), die der(18) gegenüber liegt, auf der das erste Etikett (16), das das Informationsträgerelement auf dem Dokument bildet, fixiert ist,
- f) Umdrehen (F1) des Dokuments (1), um die vertrauliche Information (2) auf die freie Fläche (15) des ersten Etiketts (16) derart zu drucken, dass die Information (2) in dem Bereich des Fensters (8) positioniert ist.

11. Verfahren nach Anspruch 10, **dadurch gekennzeichnet, dass** die Schritte a) und b) des Ausschneidens des Fensters (8) und des Herstellens der Zonen mit struktureller Schwäche (11, 12) gleichzeitig durchgeführt werden.

12. Verfahren nach Anspruch 10, **dadurch gekennzeichnet, dass** der Schritt b) des Herstellens der Zonen mit struktureller Schwäche (11, 12) vor Schritt a) durchgeführt wird.

13. Verfahren nach einem der Ansprüche 10 bis 12, **dadurch gekennzeichnet, dass** die Schritte d) und e) des Fixierens des zweiten Etiketts (19) und des Maskierungselements (3) gleichzeitig ausgeführt werden, wobei das zweite Etikett (19) im Voraus auf dem Maskierungselement (3) positioniert wird.

14. Verfahren nach einem der Ansprüche 10 bis 13, **dadurch gekennzeichnet, dass** der Schritt f) des Druckens der Information (2) an einem Ort und/oder zu einem Zeitpunkt ausgeführt wird, die von denjenigen der anderen Schritte unterschiedlich sind.

## Claims

1. A document (1) provided with a security device for confidential information (2) contained in the document, the latter comprising:
- a window (8) cut into said document,
- at least two areas of structural weakness (11, 12) situated adjacent to two edges (81, 83) of the window (8),
- an information-bearing element formed by at least a first label (16) secured on a face (18) of the document (1) such that the confidential information (2) printed on said label (16) is situated within the window (8),
- an element (3) for masking the confidential information (2), which masking element has dimensions at least equal to those of the window (8), is permanently secured to the areas of structural weakness (11, 12), and is removably mounted at the window (8),
**characterised in that**
a second label (19) forming a constituent part of the information-bearing element, adapted to protect the first label (16) and to enable the confidential information (2) to be read in the window (8) through the two labels (16, 19) when the masking element (3) is removed, is arranged in the window (8) of the document (1), from the face (20) of the document (1) opposite that (18) provided with the first label (16) on which the confidential information (2) is printed, the dimensions of said second label (19) being smaller than those of the window (8), and **in that** the masking element (3) is also located on the face (20) of the document opposite that (18) provided with the first label (16) on which the confidential information (2) is printed, said masking element (3) further having dimensions such that it is permanently secured, by all its sides (5, 50 to 52, 9, 10) on the document, adjacent to all the edges (80 to 83) of the window (8), including those (80, 82) without areas of structural weakness (11, 12).

2. The document according to claim 1, **characterised in that** the first label (16) bearing the information (2) has dimensions and a shape that are adapted to cover the window (8) and a part (13, 14) of the document forming the edges (80 to 83) of the window (8) except for the areas of structural weakness (11, 12).

3. The document according to either one of the preceding claims, **characterised in that** the masking element (3) and the first label (16) are secured to the two opposite faces (18, 20) of the document (1) by a strong and non-repositionable adhesive.

4. The document according to any one of the preceding claims, **characterised in that** the second label (19) is secured on the first label (16) by a strong and non-repositionable adhesive.

5. The document according to any one of the preceding claims, **characterised in that** the face (23) of the second label (19) in contact with the masking element (3) is devoid of adhesive at the window (8).

6. The document according to any one of claims 1 to 4, **characterised in that** the face (23) of the second label (19) in contact with the masking element (3), at the window (8), is secured (21) to said masking element (3) by a weak and repositionable adhesive.

7. The document according to any one of the preceding claims, **characterised in that** the first (16) and second (19) labels as well as the masking element (3) are made of a transparent material.

8. The document according to claim 7, **characterised in that** the first label (16) is made of a transparent and matt material.

9. The document according to either one of claims 7 or 8, **characterised in that** the second label (19) is a transparent and glossy material, for example PET.

10. A method for implementing a document (1) equipped with a security device for confidential information (2) according to any one of the preceding claims, **characterised in that** said method comprises at least the following steps:
- a) making a cutout, which defines a window (8), in a document (1),
- b) defining two areas of structural weakness (11, 12) parallel to two sides (81, 83) of the window (8) and adjacent to said sides,
- c) securing a first label (16), forming a constituent part of the information-bearing element, on the document such that said label covers the entire window (8) without overlapping the areas of structural weakness (11, 12),
- d) securing, at the window (8), a second label (19) forming a constituent part of the information-bearing element, on the first label (16) secured beforehand to the document during step c), the second label not overlapping the window (8) and being adapted to enable the confidential information (2) to be read in the window (8) through the two labels (16, 19) when the masking element (3) is removed,
- e) turning over (F) the document (1) to secure a masking element (3) on the document (1) such that it covers the entire window (8), the second label (19), the perimeter (13, 14) of the window (8) and also the areas of structural weakness (11, 12), from the face (20) of the document (1) opposite that (18) on which the first label (16) forming a constituent part of the information-bearing element is secured,
- f) turning over (F1) the document (1) to print the confidential information (2) on the free face (15) of the first label (16), such that the information (2) is positioned within the window (8).

11. The method according to claim 10, **characterised in that** steps a) and b) of cutting the window (8) and defining the areas of structural weakness (11, 12) are performed simultaneously.

12. The method according to claim 10, **characterised in that** step b) of defining the areas of structural weakness (11, 12) is performed before step a).

13. The method according to any one of claims 10 to 12, **characterised in that** steps d) and e) of securing the second label (19) and the masking element (3) are performed simultaneously, the second label (19) being pre-positioned on the masking element (3).

14. The method according to any one of claims 10 to 13, **characterised in that** step f) of printing the information (2) is performed at a different location and/or at a different time from the other steps.
